# EUROPÄISCHE PATENTSCHRIFT

(11) **EP 0 502 901 B1**
(45) Veröffentlichungstag und Bekanntmachung des Hinweises auf die Patenterteilung: **26.01.1994**
(21) Anmeldenummer: 90917455.9
(22) Anmeldetag: 30.11.1990
(51) Int. Cl.: C25D 21/14

(54) **VERFAHREN ZUM LÖSEN VON REINSTZINK IN EINEM ELEKTROLYTEN UND VORRICHTUNG ZUR DURCHFÜHRUNG EINES SOLCHEN VERFAHRENS**
PROCESS AND DEVICE FOR DISSOLVING HIGH-PURITY ZINC IN AN ELECTROLYTE
PROCEDE ET DISPOSITIF DE DISSOLUTION DE ZINC EXTRA-PUR DANS UN ELECTROLYTE

(30) Priorität: 01.12.1989 DE 3939694
(43) Veröffentlichungstag der Anmeldung: 16.09.1992
(73) Patentinhaber: May, Hans Josef, D-58638 Iserlohn (DE); Schnettler, Roland, D-58099 Hagen (DE)
(72) Erfinder: May, Hans Josef, D-58638 Iserlohn (DE); Schnettler, Roland, D-58099 Hagen (DE)
(74) Vertreter: Schröter, Martin, Dipl.-Ing.
(86) Internationale Anmeldenummer: DE9000931
(87) Internationale Veröffentlichungsnummer: WO9108328

(56) Entgegenhaltungen:
- EP-A- 0 020 831
- US-A- 4 619 845
- Iron and Steel Engineer, Band 64, Nr. 6, Juni 1987, N.T. Ferguson etal.: "Multizincrox - An improved multilayer electrogalvanized steel sheet", Seiten 35-39

## Beschreibung

Bei dem elektrolytischen Abscheiden von Zink oder Zink-Nickel in Galvanisieranlagen mit unlöslichen Anoden wird das abzuscheidende Metall als Metallsalz in wässeriger Lösung in dem sogenannten Elektrolyten der entsprechenden Abscheidevorrichtung, beispielsweise einer Galvanisierzelle, zugeführt. Das Lösen von Elektrolytzink, vorzugsweise Reinstzink in Platten- oder Pellettform in wässeriger Schwefelsäure erfolgt in der Regel in vorgeschalteten Stationen. Um gute Abscheidungsqualitäten zu erhalten, wird vornehmlich Reinstzink mit einem Zinkgehalt von mindestens 99,99 % bevorzugt eingesetzt, um Verunreinigungen und Anreicherungen von Verunreinigungen im Elektrolytbad zu vermeiden. Da bei Großanlagen hohe Mengen von Reinstzink in der handelsüblichen Form von Platten oder Pelletts lösbar sind, ist der Aufwand für die vorgeschalteten Löseeinrichtungen hoch. Ausreichende Lösegeschwindigkeiten werden nur in Elektrolyten erreicht, die durch Schwefelsäure mit einem pH-Wert kleiner 1,5 angesauert sind. Wegen dieses geringen pH-Wertes ist daher der Elektrolyt äußerst aggressiv und bean sprucht in starkem Maße sämtliche durchströmten Aggregate der Einrichtung. Außerdem wird die Metallabscheidung bei der Elektrolyse durch den niedrigen pH-Wert verschlechtert.

Die Aufgabe der Erfindung besteht darin, ein Verfahren zum Lösen von Reinstzink in einem Elektrolyten vorzuschlagen, mit welchem ausreichend hohe Lösungsgeschwindigkeiten erreicht werden beim Einsatz eines Elektrolyten mit relativ hohem pH-Wert.

Gelöst wird die Erfindungsaufgabe durch ein Verfahren, bei dem flüssiges Reinstzink in eine Kammer verdüst, dabei bevorzugt unter Sauerstoffzufuhr verbrannt und in dieser Kammer mit dem Elektrolyten in Kontakt gebracht wird. Vorzugsweise wird dabei das verdüste Reinstzink oder das entstandene Zinkoxidpulver mit dem Elektrolyten überrieselt.

Der in äußerst fein verteilter Form entstehende, heiße Reinstzink bzw. das Zinkoxidpulver löst sich aufgrund der großen Oberfläche sehr rasch auch im sauren Elektrolyten mit hohem pH-Wert größer 1,5 auch dann noch mit ausreichender Lösegschwindigkeit, wenn der pH-Wert zwischen 3 - 3,5 liegt. Der im Falle der Anwendung des erfindungsgemäßen Verfahrens notwendige schwachsaure Elektrolyt beansprucht nur in geringem Maße die durchströmten Aggregate, so daß die entsprechenden Anlagen einen geringeren Instandhaltungsbedarf haben. Die erfindungsgemäße Zufuhr des Reinstzink zum Lösen ermöglicht eine gesteuerte Dosierung und erfordert lediglich relativ kleine Lösestationen.

Beim Einsatz des durch Verbrennung des verdüsten Reinstzinks entstandene Zinkoxidpulver, welches sich in sehr feiner Form darstellt, wird während der nachfolgenden Elektrolyse der beim Abscheiden des Reinstzinks freiwerdende Sauerstoff vom freien Wasserstoff gebunden, so daß der beim Verfahren ohne Verbrennung des verdüsten Reinstzinks sich bildende freie Wasserstoff nicht mehr abzuführen ist.

Vorrichtungen zur Durchführung des erfindungsgemäßen Verfahrens sind mit den Ansprüchen 4 bis 7 angegeben. Sie umfassen neben der vorgeschalteten Zinkschmelzstation eine turmartige Kammer, in der der verdüste Reinstzink bzw. das Zinkoxid rasch im schwachsauren Elektrolyten gelöst wird. Evtl. zuzugebende Nickelcarbonate lassen sich bekanntermaßen auch in solchen Elektrolyten schnell auflösen.

Anhand einer schematisch dargestellten Vorrichtung werden im folgenden das erfindungsgemäße Verfahren und eine zugehörige Vorrichtung erläutert.

Die Abbildung zeigt einen Längsschnitt durch eine turmartige Kammer 1 zum Lösen von Reinstzink in einem Elektrolyten. Im unteren Bereich dieser Kammer 1 wird über eine Düseneinrichtung oder eine entsprechende Einzeldüse flüssiges Zink eingedüst, welches aus einer vorgeschalteten Zinkschmelzstation 3 stammt, in der Reinstzink verflüssigt wird. Dabei kann dieses flüssige Zink über das Düsenrohr 31 angesaugt werden durch die Injektionswirkung des konzentrisch um das Rohr 31 herumgeführten Luftzuführungsrohres 32. Die Luftzuführung ist mit einem Pfeil angedeutet. Bei entsprechender Strömungsgeschwindigkeit erfolgt am Ende dieser Rohreinheit 31, 32 eine Verdüsung des flüssigen Reinstzinks in die Kammer hinein. Die Einführung der Rohreinheit in die Kammer 1 trägt die Ziffer 14.

Im Bereich der Düseneinrichtung 31, 32 kann eine Zündvorrichtung angeordnet sein, so daß die Möglichkeit besteht, das verdüste Reinstzink zu Zinkoxid zu verbrennen, welches sich als feines Zinkoxidpulver darstellt.

Von oben wird der Kammer 1 bei 11 der im Umlauf geführte Elektrolyt zugeführt, der eine Raschiggringschicht 4 oder dergleichen durchströmt und auf das verdüste Reinstzink bzw. das Zinkoxidpulver rieselt. Es kommt zu einer Lösung in dem entsprechenden Raum und dem sich darunter befindenden auf gleichem Niveau gehaltenen Elektrolytbad 2. Aus diesem Elektrolytbad 2 mit dem gelösten Reinstzink oder Zinkoxid erfolgt das Abziehen über das angedeutete Rohr 12 zur Elektrolysezelle.

Die beim Lösen entstehenden Gase, gegebenenfalls Wasserstoff, und die bei der Verdüsung anfallende Luftmenge werden oben aus der Kammer bei 13 abgezogen. Die Gase durchströmen dabei eine geeignete Abscheideschicht 5, in der vorzugsweise mitgezogener Elektrolyt zurückgehalten wird.

Es besteht auch die Möglichkeit, das schmelzflüssige Reinstzink in geeigneter Vorrichtung durch Zentrifugalkräfte zu verstäuben bzw. zu "verdüsen".

Zusammen mit dem Reinstzink können gemäß dem erfindungsgemäßen Verfahren auch gewünschte Zusatzstoffe, die keine Verunreinigungen darstellen, in flüssiger Form in die kammer eingedüst werden.

## Patentansprüche

1. Verfahren zum Lösen von Reinstzink in einem Elektrolyt, **dadurch gekennzeichnet**, daß flüssiges Reinstzink in eine Kammer (1) verdüst und in dieser Kammer mit dem Elektrolyten in Kontakt gebracht wird.

2. Verfahren nach Anspruch 1, **dadurch gekennzeichnet,** daß das verdüste Reinstzink unter Sauerstoffzufuhr verbrannt wird.

3. Verfahren nach Anspruch 1 oder 2, **dadurch gekennzeichnet,** daß das verdüste Reinstzink oder Zinkoxyd mit dem Elektrolyten überrieselt wird.

4. Vorrichtung zur Durchführung eines Verfahrens nach einem oder mehreren der vorangegangenen Ansprüche, **gekennzeichnet durch** eine turmartige Kammer (1), mit einer oberen Zuführung für den Elektrolyt und einer Düseneinrichtung (31, 32) im unteren Bereich, über die von einer vorgeschalteten Zinkschmelzstation (3) zugeführtes flüssiges Zink verdüst einbringbar ist, wobei am Boden der Kammer (1) ein Bad (2) aus Elektrolyt und dem gelösten Reinstzink aufrechterhalten ist, welches über einen Abfluß (12) ableitbar ist.

5. Vorrichtung nach Anspruch 4, **dadurch gekennzeichnet,** daß oberhalb der Düseneinrichtung (31, 32) in der Kammer (1) eine Schicht (4) aus Raschiggringen oder dergleichen angeordnet ist, die von dem im oberen Bereich zugeführten Elektrolyt durchströmbar ist.

6. Vorrichtung nach Anspruch 4, **dadurch gekennzeichnet,** daß die turmartige Kammer (1) über einen Abzug (13) nach oben entlüftet ist, wobei Luft und Abgase vorzugsweise durch eine Abscheideschicht (5) oberhalb der Elektrolytzuführung (11) geführt sind.

7. Vorrichtung nach Anspruch 4, **dadurch gekennzeichnet,** daß im Bereich der Düseneinrichtung (31,32) eine Zündvorrichtung angeordnet ist.

## Claims

1. Method of dissolving high-purity zinc in an electrolyte, characterised in that liquid high-purity zinc is atomised into a chamber (1) and brought into contact with the electrolyte in this chamber.

2. Method according to claim 1, characterised in that the atomised high-purity zinc is burned when oxygen is supplied.

3. Method according to claim 1 or 2, characterised in that the atomised high-purity zinc or zinc oxide is sprinkled with the electrolyte.

4. Apparatus for accomplishing a method according to one or more of the preceding claims, characterised by a tower-like chamber (1), into which electrolyte is supplied from above and in which liquid zinc, supplied from a zinc-melting station (3) disposed upstream of said chamber, is introduced in atomised form in the lower region via an appropriate nozzle device (31, 32), and a bath (2) containing the electrolyte and the dissolved high-purity zinc is maintained at the bottom of the chamber (1) and can be drained through a discharge pipe (12).

5. Apparatus according to claim 4, characterised in that a layer (4) of raschig rings or the like is disposed above the nozzle device (31, 32) in the chamber (1), and such layer is traversed by the electrolyte, which is supplied from above and trickles downwardly from this layer (4).

6. Apparatus according to claim 4, characterised in that the tower-like chamber (1) has air removed therefrom upwardly via an outlet (13), air and waste gases preferably being conducted through a separation layer (5) above the electrolyte supply means (11).

7. Apparatus according to claim 4, characterised in that an ignition device is disposed in the region of the nozzle device (31, 32).

## Revendications

1. Procédé pour dissoudre du zinc extra-pur dans un électrolyte, caractérisé en ce que du zinc extra-pur liquide est atomisé dans une chambre (1) et est mis au contact de l'électrolyte dans cette chambre.

2. Procédé selon la revendication 1, caractérisé en ce que le zinc extra-pur atomisé est brûlé avec admission d'oxygène.

3. Procédé selon la revendication 1 ou 2, caractérisé en ce que de l'électrolyte arrive en ruissellement sur le zinc extra-pur atomisé, ou l'oxyde de zinc.

4. Dispositif pour la mise en oeuvre d'un procédé selon une ou plusieurs des revendications précédentes, caractérisé en ce qu'il est prévu une chambre (1) en forme de tour dans laquelle un électrolyte est introduit à partir du haut et où, dans une zone inférieure, du zinc liquide provenant d'une installation de fusion de zinc (3) disposée en amont, est injecté de façon atomisée par l'intermédiaire d'un ensemble de buses correspondant (31, 32), et en ce que dans le fond de la chambre (1) est entretenu un bain (2) de l'électrolyte contenant le zinc extra-pur dissous et qui peut être évacué par l'intermédiaire d'un conduit de sortie (12).

5. Dispositif selon la revendication 4, caractérisé en ce qu'il est prévu au-dessus de l'ensemble de buses (31, 32), dans la chambre (1), une couche (4) d'anneaux Raschig ou analogues, que traverse l'écoulement d'électrolyte introduit par le haut et qui ruisselle vers le bas à partir de cette couche (4).

6. Dispositif selon la revendication 4, caractérisé en ce que la chambre (1) en forme de tour est mise en évent vers le haut par l'intermédiaire d'une cheminée (13), de l'air et des gaz effluents étant canalisés avantageusement à travers une couche séparatrice (5) au-dessus de l'arrivée d'électrolyte (11).

7. Dispositif selon la revendication 4 , caractérisé en ce qu'il est prévu un dispositif d'allumage dans la zone de l'ensemble de buses (31, 32).
